# EUROPÄISCHE PATENTSCHRIFT

(11) **EP 1 046 763 B1**
(45) Veröffentlichungstag und Bekanntmachung des Hinweises auf die Patenterteilung: **11.02.2009**
(21) Anmeldenummer: 00108470.6
(22) Anmeldetag: 18.04.2000
(51) Int. Cl.: E04D 13/10

(54) **Schneefangelement und -einrichtung**
Snow trap element and device
Elément et dispositif pare-neige

(30) Priorität: 23.04.1999 DE 29907252 U
(43) Veröffentlichungstag der Anmeldung: 25.10.2000
(73) Patentinhaber: b/s/t GmbH Koch Kunststofftechnologie, 83253 Rimsting (DE); Koch, Hans-Jürgen, 83253 Rimsting (DE)
(72) Erfinder: Schöll, Maximilian, 83026 Rosenheim (DE); Zimmermann, Michael, 83530 Schnaitsee/Harpfing (DE); Koch, Hans-Jürgen, 83253 Rimsting/Chiemsee (DE)
(74) Vertreter: Strobel, Wolfgang

(56) Entgegenhaltungen:
- CH-A- 306 932
- DE-A- 1 609 965
- DE-A- 2 905 068
- DE-A- 19 651 211
- DE-A- 19 722 759
- DE-A- 19 731 803
- FR-A- 1 503 051
- FR-A- 2 269 620

## Beschreibung

Die vorliegende Erfindung betrifft ein geneigtes, folienbeschitetes Dach nach dem Oberbegriff des Anspruchs 1 und 2.

In Regionen, in denen im Winter viel Schnee fällt sind viele Gebäude mit Schneefangeinrichtungen ausgerüstet. Für öffentliche Gebäude sind Schneefangeinrichtungen zwingend vorgeschrieben. Diese Schneefangeinrichtungen sind in einer einfachen Ausführungsform als längliche Balken oder Rohre gestaltet, die parallel zur Dachrinne eines geneigten Daches in der Nähe der Dachtraufe auf dem Dach montiert werden. Häufig sind Schneefangeinrichtungen auch als Gitter ausgebildet, die ähnlich den balkenförmigen Schneefangeinrichtungen, an der Dachkante in der Nähe der Traufe befestigt werden.

Ohne Schneefangeinrichtungen würde Schnee, der auf der Dachfläche liegengeblieben ist und anschließend durch Sonneneinstrahlung oder durch Wärme, die aus dem Inneren des Gebäudes abgegeben wird, zu tauen und schmelzen beginnt, als eine große Schneemasse auf dem dünnen Tauwasserfilm zwischen der Schneeschicht und dem Gebäudedach von diesem abrutschen.

Schneefangeinrichtungen der herkömmlichen Art brechen die Schneemassen auf dem Gebäudedach und verhindern ein lawinenartiges Abrutschen der gesamten Schneemenge, wodurch vor allem die Gefährdung von Personen, die sich in Gebäudenähe aufhalten, verhindert wird.

Aufgrund moderner Baukonstruktionen, insbesondere bei großen Hallen, können mehrere Probleme auftreten. Insbesondere bei Gebäuden, die kunststoff- oder folienbeschichtete Dächer aufweisen, wie beispielsweise große Gewerbe- oder Messehallen, erweist sich die Montage von herkömmlichen Schneefangeinrichtungen als problematisch. Schneefangeinrichtungen der eingangs beschriebenen Art müssen mit der Dachkonstruktion stabil und dauerhaft verbunden werden, so daß die kunststofffolienbeschichtete Dachoberfläche hierzu durchdrungen werden muß. An Stellen, an denen die Kunststoff-Dachoberfläche für Streben und Stützen der Schneefangeinrichtung geöffnet wurde, muß das Kunststoffdach anschließend aufwendig abgedichtet werden. Diese Bereiche des Daches stellen trotz der Abdichtung bevorzugte Eintrittspforten für Dachwasser ins Innere des Hauses dar.

Um die Dachhaut eines geneigten folienbeschichteten Daches mit dem Dach zu verbinden werden sogenannte Halteteller und entsprechende Haltemittel, wie beispielsweise Schrauben vwerwendet. Ein derartiger Halteteller ist beispielsweise aus der DE-A-29 05 068 bekannt,

Der vorliegenden Erfindung liegt deshalb die Aufgabe zugrunde, ein geneigtes, folienbeschichtetes Dach zu schaffen, bei dem Halteteller auf der Dachfläche vorgesehen sind, die zur Befestigung einer Dachdichtungsbahn als Dachoberfläche durch Verbindung mit einem Dachuntergrund dienen, bei dem mittels mehrere Schneefangelemente eine Schneefangeinrichtung geschaffen wird und Schnee am Herabfallen vom geneigten Dach verhindert wird.

Diese Aufgabe wird durch Anspruch 1 oder Anspruch 2 gelöst. Es wird erreicht, daß die Schneefangelemente die äußere Dachhaut nicht zusätzlich belasten, sondern in Bereichen angeordnet werden, in denen die Krafteinleitung in das Haltemittel des Haltetellers erfolgt. Auch werden die einzelnen Schneefangelemente um einen sogenannten Halteteller angeordnet sein, der dazu dient, die Dachhaut mit dem Dach zu verbinden und der entsprechende Haltemittel, wie beispielsweise Schrauben aufweist.

Ein derartiger Halteteller ist beispielsweise aus der DE-A-29 05 068 bekannt. Dadurch wird vorteilhafterweise erreicht, daß die Schneefangelemente die äußere Dachhaut nicht zusätzlich belasten, sondern in Bereichen angeordnet werden, in denen die Krafteinleitung in das Haltemittel des Haltetellers erfolgt. Die Verbindung erfolgt auf einfache Weise mittels Flüssigfolie, d. h., das Schneefangelement wird auf den Halteteller geklebt. Diese Art der Aufbringung eignet sich sowohl für die Ausbildungsform Rohrstutzen als auch für die Ausbildungsform Rohrstopfen bzw. Zapfen.

Vorteilhafterweise können die mehreren Schneefangelemente somit einfach und dauerhaft an der Dachoberseite montiert werden, wobei sie ein geringes Gewicht aufweisen und zudem wirkungsvoll das Abrutschen von großen Mengen an Eis und Schnee verbindern.

Weiterhin wird einerseits eine sehr einfache Befestigung des Schneefangelements, auch nachträglich im Rahmen von Modernisierung, an der Dachfläche erreicht, so daß die Erfindung nicht nur bei neu konstruierten Dächern angewendet werden kann.

Andererseits kann das erfindungsgemäße Schneefangelement sehr einfach und kostengünstig gefertigt werden.

Ein weiterer Vorteil der erfindungsgemäßen Lösung ergibt sich aus starken Integrität des Schneefangelements mit der Oberfläche des kunststofffolienbeschichteten Gebäudedaches, da die Schneefangelemente nur auf der Oberfläche des Daches befestigt werden und keinerlei Verbindung zum Dachunterbau bzw. zur Dachkon-struktion besitzen. Deshalb kann besonders vorteilhaft die Dichtheit des folienbeschichteten Daches sichergestellt werden.

Das Schneefangelement wird vorteilhafterweise mittels einer verdünnten PVC-, CPE-, oder EVA-Lösung an der folienbeschichteten Dachoberfläche oder mit dem Halteteller dauerhaft verschweißt bzw. mit geeigneten Klebern verklebt. Wird für die Montage des Schneefangelements das gleiche Material in Lösung verwendet wie für die Herstellung des Schneefangelements selbst, so besitzt dies den besonderen Vorteil, daß sich chemisch gleiches mit gleichem einfach verbindet und auf diese Weise eine sehr dauerhafte Befestigung des Schneefangelements auf der Dachfläche sichergestellt werden kann.

Dadurch, daß das Schneefangelement eine einfache geometrische Form, insbesondere die Form eines Dreiecks, eines Rechtecks, eines geraden oder eines seinen Durchmesser verändernden Zylinders oder eines Trapezes aufweist, kann es sowohl einfach mit herkömmlichen Methoden gefertigt, als auch schnell und unkompliziert an der Außenfläche des Daches angebracht werden.

In einer bevorzugten Ausführungsform ist das Schneefangelement als hohlförmiger Zylinder in Form eines Rohrstutzens mit einer Zylinderwand ausgebildet. Die Wand des Rohrstutzens weist im Bereich ihres tiefsten Abschnitts wenigstens eine Öffnung auf. In einer besonders bevorzugten Ausführungsform, die beispielhaft in Figur 1 gezeigt ist, weist die Wand drei Öffnungen auf. Durch sie wird vorteilhafterweise erreicht, daß Wasser aus schmelzendem Schnee oder aus Niederschlägen innerhalb des Schneefangelements durch die Öffnungen über die Dachfläche abfließen kann. Weiterhin besitzt die rohrstutzenförmige Ausführungsform des Schneefangelements den Vorteil, daß sie nur geringes Gewicht besitzt, und beispielsweise ein Foliendach durch die Schneefangelemente statisch nur gering belastet wird, was nachhaltig ein Einreißen der Dachbahnen verhindert.

In einer bevorzugten Ausführungsform weist die wenigstens eine Öffnung am tiefsten Abschnitt des Schneefangelements eine halbrunde dreieckige, rechteckige oder trapezförmige Form auf. Durch diese einfachen geometrischen Formen wird sichergestellt, daß auch die Öffnung kostengünstig mit herkömmlichen Herstellungsmethoden aus dem Schneefangelement ausgeschnitten bzw. ausgestanzt werden kann.

Vorteilhafterweise ist das Schneefangelement aus einem Kunststoffmaterial gebildet, wobei insbesondere Polyvinylchlorid (PVC), chloriertes Polyethylen (CPE) oder Ethylenvinylacetat (EVA) verwendet werden kann. Die Kunststoffmaterialien besitzen einerseits den Vorteil, daß sie einfach im Spritzguß- oder Extrusionsverfahren verarbeitet werden können und andererseits extrem wetterbeständig sind, was bei dem Einsatz der Schneefangelemente an der Außenseite eines Dachs besonders zum Tragen kommt, wo sie Wind, Regen, im Sommer hohen Temperaturen und im Winter Frost ausgesetzt sind.

Weiterhin umfaßt die vorliegende Erfindung ein geneigtes folienbeschichtetes Dach, des mehrere Schneefangelemente, so wie sie oben beschrieben wurden, aufweist. Durch die Verwendung von mehreren Schneefangelementen, die eine Schneefangeinrichtung bilden, wird vor allem erreicht, daß große Mengen an Schnee und Eis auf geneigten Dachflächen wirkungsvoll geteilt werden können und damit ein lawinenartiges Abrutschen großer Schneemassen verhindert wird.

Vorteilhafterweise sind die Schneefangelemente dabei nebeneinander in Reihen parallel zur Firstkante des folienbeschichteten Daches angeordnet. Dadurch erfolgt die Anordnung der Schneefangelemente senkrecht zur Rutsch- bzw. Gleitrichtung der Schneemassen auf der Dachfläche und stellt ein Trennen des Schnees sicher.

In einer besonders bevorzugten Ausführungsform sind die Schneefangelemente in aufeinanderfolgenden Reihen parallel zur Firstkante zueinander versetzt angeordnet, wodurch sichergestellt wird, daß die Abstände zwischen den einzelnen Schneefangelementen, bei einer gleichzeitig möglichst geringen Anzahl, gleichmäßig und klein sind. Zudem wird durch diese Anordnung garantiert, daß auch größere zusammenhängende Schneemassen auf der Dachfläche voneinander getrennt werden können.

Vorteilhafterweise sind die Abstände zwischen den Schneefangelementen in einer Reihe jeweils gleich groß, wodurch eine gleichmäßige Verteilung von Schneefangelementen und damit eine gleichmäßige Belastung der Dachoberfläche über die gesamte Dachfläche erreicht wird.

In einer besonders bevorzugten Ausführungsform werden die Abstände der Reihen von Schneefangelementen von der Traufe zur Firstkante des folienbeschichteten Dachs größer. Schnee, der auf einer geneigten Dachfläche liegen bleibt und durch Schmelzen zu rutschen beginnt, konzentriert sich in der Nähe der Traufe, wodurch es zweckmäßig ist, in diesem Bereich mehr Schneefangelemente anzuordnen als in Firstnähe, wo nur eine geringe Menge von Schnee liegen bleibt. Durch die Konzentration von Schneefangelementen in Dachtraufennähe, wo sie zur wirkungsvollen Trennung von Schneemassen benötigt werden, wird der wirtschaftliche Grundsatz "soviel wie nötig, sowenig wie möglich" optimal umgesetzt.

Es ist selbstverständlich, daß die Möglichkeit besteht, die oben beschriebenen unterschiedlichen Ausführungsformen der Schneefangelemente miteinander zu kombinieren. Dabei wird ein Höchstmaß an Flexibilität in der Gestaltung der gesamten Schneefangeinrichtung ermöglicht. Beispielsweise können die einzelnen Schneefangelemente einer Schneefangeinrichtung unterschiedliche Farben aufweisen, so daß eine Schneefangeinrichtung auch optisch individuell und ansprechend gestaltet werden kann. Weiterhin ist es insbesondere möglich, innerhalb einer Schneefangeinrichtung sowohl plättchenförmige als auch rohrstutzenförmige bzw. rohrstopfenförmige Schneefangelemente miteinander zu kombinieren.

Die Anordnung der Schneefangelemente innerhalb einer Schneefangeinrichtung erfolgt mit Abständen, die den hierfür vorhandenen Normen für die verschiedenen Gebäudetypen (z. B. Krankenhäuser, Schulen, Industrie- und Gewerbebauten, Messehallen, Privathäusern, etc.) folgt.

Weitere Einzelheiten, Merkmale und Vorteile der vorliegenden Erfindung ergeben sich aus der nachfolgenden Beschreibung unter Bezugnahme auf die Zeichnungen. Darin zeigt:
- Figur 1: eine perspektivische Ansicht eines Schneefangelements in einer rohrstutzenförmigen Ausführungsform mit einer ringförmigen Wand mit drei Öffnungen für den Abfluß von Schneewasser;
- Figur 2: eine Seitenansicht eines erfindungsgemäßen Schneefangelements aus Figur 1, das auf einer geneigten Dachfläche montiert ist, wobei der Querschnitt des Schneefangelements der Dachfläche folgt;
- Figur 3: eine erfindungsgemäße Schneefangeinrichtung, die auf einer geneigten Dachfläche montiert ist und verschiedene Ausführungsformen des erfindungsgemäßen Schneefangelements zeigt;
- Figur 4: eine erste alternative Ausführungsform des Schneefangelements in Verbindung mit einem Halteteller, und
- Figur 5: eine zweite alternative Ausführungsform des Schneefangelements in Verbindung mit einem Halteteller.

In den verschiedenen Figuren sind gleiche Elemente mit gleichen Bezugsziffern bezeichnet.

In Figur 1 ist ein erfindungsgemäßes Schneefangelement 1 dargestellt, das die Form eines Rohrstutzens 2 aufweist. Diese rohrstutzenförmige Ausführungsform wird nach außen durch eine zylindrische Wand 3 begrenzt, die im montierten Zustand im Bereich ihres tiefsten Abschnitts drei Öffnungen 5 als Abfluß für geschmolzenes Schneewasser oder Niederschlagswasser aus dem Schneefangelement aufweist.

In Figur 2 ist das erfindungsgemäße Schneefangelement 1 in seiner Ausbildung als Rohrstutzen 2 in auf einer geneigten Dachfläche 7 montiertem Zustand dargestellt. Eine Querschnittslinie 9 des Schneefangelements 1 verläuft parallel zur geneigten Dachfläche 7. Nicht näher dargestellt ist die Befestigung des Schneefangelements 1 mittels verdünnter Kunststofflösung bzw. Flüssigfolie. Diese erfolgt sowohl an der Innenseite, der Unterseite als auch an der Außenseite des Randbereichs der Wand 3 die der Dachoberfläche 7 gegenüberliegt.

In Figur 3 ist eine Schneefangeinrichtung dargestellt, die mehrere Schneefangelemente 1 aufweist und auf der geneigten Dachfläche 7 montiert ist. Insbesondere sind in Figur 3 verschiedene Schneefangelemente 1 in den unterschiedlichsten geometrischen Formen sowohl in der plättchenförmigen Ausführungsform 4, 6, 8 als auch in rohrstutzenförmigen Ausführungsformen 2 (rund), 10 (rechteckig), 12 (dreieckig) mit zwei bzw. drei Öffnungen 5 zum Abfluß von Schneewasser gezeigt.

Die Schneefangelemente können in Reihen angeordnet sein, wobei die Anzahl der Schneefangelemente pro Reihe von der Traufe zum First des Daches abnehmen kann. Vorzugsweise sind die Schneefangelemente von Reihe zu Reihe versetzt angeordnet, ähnlich beispielsweise einer Kinobestuhlung.

Fig. 4 zeigt eine besonders bevorzugte Ausführungsform des erfindungsgemäßen rohrstutzenförmigen Schneefangelements 2 in Verbindung mit einem sogenannten Halteteller 14, wie er beispielsweise aus der DE-A-29 05 068 bekannt ist. Der Halteteller 14 ist mit einer Schraube 18 mit dem Dachuntergrund 20 verbunden.

Oberhalb des Dachuntergrunds 20, der im dargestellten Beispielsfall ein Stahltrapezblech 21 ist, befindet sich eine Wärmedämmung 22. Oberhalb der Wärmedämmung 22 ist eine Dachdichtungsbahn 24 angeordnet.

Zwischen der Dachdichtungsbahn 24 und dem Halteteller befindet sich eine Flüssigfolie 26, die insbesondere als Abdichtung der Fuge zwischen Halteteller 14 und Dachdichtungsbahn 24 dient. Die Durchtrittsstelle der Schraube 18 ist somit zuverlässig nach außen abgedichtet.

Ebenfalls mit Flüssigfolie 28 haltend verbunden ist auf dem Halteteller 14 ein rohrstutzenförmiges 2 Schneefangelement 1 angeordnet. Der besondere Vorteil dieser Ausgestaltung ist, daß die durch das Schneefangelement aufgenommene Kraft über den Halteteller 14 und die Schraube 18 in den Dachunterbau 20 eingeleitet werden kann.

Nicht näher dargestellt ist eine ebenfalls bevorzugte Ausführungsform der erfindungsgemäßen Schneefangeinrichtung, bei der die einzelnen Schneefangelemente 1 insbesondere die rohrstutzenförmigen 2 in der Nähe von bzw. um Halteteller 14 angebracht sind. In dieser alternativen Ausführungsform kann beispielsweise das einzelne rohrstutzenförmige 2 Schneefangelement 1 um den Außenrand eines Haltetellers 14 gelegt werden, wobei sich hierzu insbesondere hohlzylindrische Schneefangelemente eignen.

In Fig. 5 ist eine weiter bevorzugte Ausführungsform eines Schneefangelements 1 in Verbindung mit einem Halteteller 14, wie er in Fig. 4 dargestellt ist, dargestellt. Im Gegensatz zum zylindrischen Element 2 ist das Schneefangelement in Form eines Zapfens oder Rohrstopfens 30 ausgebildet, der eine sich zum Halteteller 14 hin aufweitendende Kontur zur Anpassung an die Oberseite des Haltetellers 14 aufweist. Die Verbindung zwischen dem Rohrstopfen 30 und dem Halteteller 14 erfolgt wiederum mit Flüssigfolie 32.

Vorteilhafterweise ist die Innenkontur 33 des rohrstopfenförmigen Schneefangelements 30 der Außenkontur des Haltetellers 14 derart angepaßt, daß bei Montage des Elements 30 auf den mit Flüsigfolie 32 beschichteten Halteteller 14 sich das Element 30 selbst zentriert. Das Element 30 wird dabei solange auf den Halteteller 14 gedrückt, bis Flüssigfolie 32 am Rand des Elements 30 austritt.

Der besondere Vorteil der rohrstopfenförmigen Ausfühungsform 30 des Schneefangelements 1 liegt in der einfachen und schnellen Montage auf bereits vorhandenen Haltetellern 14.

Die vorliegende Erfindung ist nicht auf die dargestellten Beispielsfälle beschränkt, es können insbesondere mehr als drei Öffnungen zum Abfluß von Schneewasser vorgesehen sein. Außerdem können die Abstände der einzelnen Schneefangelemente wie auch der Reihen von Schneefangelementen in der gesamten Schneefangeinrichtung variieren.

## Patentansprüche

1. Geneigtes, folienbeschichtetes Dach, das eine Dachfläche (7), eine Traufe und eine Firstkante aufweist, wobei Halteteller (14) auf der Dachfläche vorgesehen sind, die zur Befestigung einer Dachdichtungsbahn (24) als Dachoberfläche durch Verbindung (18) mit einem Dachuntergrund (20) dienen und wobei das Dach mehrere Schneefangelemente aufweist, **dadurch gekennzeichnet, dass** die Schneefangelemente die Form eines Rohrstutzens (2, 10, 12) aufweisen, dessen Querschnittsfläche im montierten Zustand im wesentlichen parallel zur Dachfläche verläuft, und dass die einzelnen Schneefangelemente jeweils um einen Halteteller (14) angeordnet sind.

2. Geneigtes, folienbeschichtetes Dach, das eine Dachfläche (7), eine Traufe und eine Firstkante aufweist, wobei Halteteller (14) auf der Dachfläche vorgesehen sind, die zur Befestigung einer Dachdichtungsbahn (24) als Dachoberfläche durch Verbindung (18) mit einem Dachuntergrund (20) dienen und wobei das Dach mehrere Schneefangelemente aufweist, **dadurch gekennzeichnet, dass** die Schneefangelemente die Form eines Rohrstutzens (2, 10, 12) oder eines Zapfens bzw. Rohrstopfens (30) aufweisen, deren Querschnittsflächen im montierten Zustand im wesentlichen parallel zur Dachfläche verlaufen, und dass die einzelnen Schneefangelemente jeweils auf einem Halteteller (14) angeordnet sind.

3. Dach nach Anspruch 1, **dadurch gekennzeichnet, dass** die Schneefangelemente mittels verdünnter PVC-, CPE- oder EVA-Lösung mit der folienbeschichteten Dachoberfläche (7) dauerhaft verschweißt bzw. mit geeignetem Kleber verklebt sind.

4. Dach nach Anspruch 2, **dadurch gekennzeichnet, dass** die Schneefangelemente mit den Haltetellern (14) mit geeignetem Kleber verklebt sind.

5. Dach nach Anspruche 2 oder 4, **dadurch gekennzeichnet, dass** die Schneefangelemente in Form eines Zapfens oder Rohrstopfens die Querschnittsfläche eines Dreiecks (12), eines Rechtecks (10), eines geraden (2) oder seinen Durchmesser verändernden Zylinders, eines Trapezes oder eines Vielecks aufweisen.

6. Dach nach einem der Ansprüche 1 bis 5, **dadurch gekennzeichnet, dass** die Wand (3) der als Rohrstutzen (2, 10, 12) ausgebildeten Schneefangelemente im Bereich ihres tiefsten Abschnitts wenigstens eine Öffnung (5) als Abfluss für geschmolzenes Schnee- bzw. Eiswasser aus dem Schneefangelement aufweist.

7. Dach nach Anspruch 6, **dadurch gekennzeichnet, dass** die wenigstens eine Öffnung (5) des jeweiligen Schneefangelements eine halbrunde, dreieckige, rechteckige oder trapezförmige Form aufweist.

8. Dach nach einem der Ansprüche 1 bis 7, **dadurch gekennzeichnet, dass** die Schneefangelemente aus einem Kunststoffmaterial, insbesondere aus PVC, CPE oder EVA gebildet sind.

9. Dach nach einem der Ansprüche 1 bis 8, **dadurch gekennzeichnet, dass** mehrere Schneefangelemente nebeneinander in Reihen parallel zur Firstkante des folienbeschichteten Daches angeordnet sind.

10. Dach nach Anspruch 9, **dadurch gekennzeichnet, dass** die Schneefangelemente in benachbarten Reihen zueinander versetzt angeordnet sind.

11. Dach nach Anspruch 9 oder 10, **dadurch gekennzeichnet, dass** die Abstände zwischen den Schneefangelementen in einer Reihe gleich sind.

12. Dach nach einem der Ansprüche 9 bis 11, **dadurch gekennzeichnet, dass** die Abstände der Reihen von Schneefangelementen von der Traufe zur Firstkante des folienbeschichteten Daches größer werden.

13. Dach nach einem der Ansprüche 1 bis 12, **dadurch gekennzeichnet, dass** die mehreren auf ihm angebrachten Schneefangelemente eine Schneefangeinrichtung bilden.

## Claims

1. A sloping roof coated with sheets of foil, with a rooftop (7), eaves and a ridge, whereby supporting plates (14) are fitted on the rooftop to secure waterproof sheeting (24) as the upper surface of the roof, with a connection (18) to the base of the roof (20), wherein the roof has several snow catchers in the form of pipe sockets (2, 10, 12), wherein when they are fitted in place their diameter is roughly parallel to the rooftop, and the individual snow catchers are arranged around the supporting plates (14).

2. A sloping roof coated with sheets of foil, with a roof top (7), eaves and a ridge, whereby supporting plates (14) are fitted on the rooftop to secure waterproof sheeting (24) as the upper surface of the roof, with a connection (18) to the base of the roof (20), wherein the roof has several snow catchers in the form of pipe sockets (2, 10, 12) or a drain tap or pipe plug (30), wherein when they are fitted in place their diameter is roughly parallel to the rooftop, and the individual snow catchers are arranged on the supporting plates (14).

3. A roof in accordance with claim 1, with the snow catchers permanently welded or bonded with a suitable adhesive to the rooftop (7) coated with sheets of foil wherein the bonding agent is a diluted PVC, CPE (chlorinated polyethylene) or EVA (ethylene vinyl acetate) solution.

4. A roof in accordance with claim 2, with the snow catchers bonded with a suitable adhesive to the supporting plates (14).

5. A roof in accordance with claim 2 or 4, with the snow catchers in the form of a drain tap or pipe plug (30), with their cross-section having the shape of a triangle (12), a rectangle (10), a cylinder with a uniform diameter throughout (2) or with a changing diameter, a trapeze or a polygon.

6. A roof in accordance with one of the claims 1 to 5, with the wall (3) with the snow catchers in the form of pipe sockets (2, 10, 12) having at least one opening (5) in their lowest section for melted snow and ice to drain out from the snow catcher.

7. A roof in accordance with claim 6, with at least one opening (5) in each snow catcher having the form of a semi-circle, a triangle, a rectangle or a trapeze.

8. A roof in accordance with one of the claims 1 to 7, with the snow catchers made of plastic, in particular PVC, CPE (chlorinated polyethylene) or EVA (ethylene vinyl acetate).

9. A roof in accordance with one of the claims 1 to 8, with several snow catchers arranged next to each other in rows parallel to the ridge of the roof coated with sheets of foil.

10. A roof in accordance with claim 9, with the snow catchers arranged in adjacent rows offset relative to each other.

11. A roof in accordance with claim 9 or 10, with the snow catchers arranged in rows at equal distances from each other.

12. A roof in accordance with one of the claims 9 to 11, with the snow catchers arranged in rows at increasing distances from each other from the eaves to the ridge of the roof coated with sheets of foil.

13. A roof in accordance with one of the claims 1 to 12, with several snow catchers arranged on it all facing in the same direction.

## Revendications

1. Toit en pente revêtu d'une feuille, qui présente un versant (7), une gouttière et une rive de faîtage, dans lequel des plateaux de fixation (14) sont prévus sur le versant, lesquels servent à la fixation d'un panneau d'étanchéité de toit (24), en tant que surface de toit, par assemblage (18) avec une substructure de toit (20), et le toit présente plusieurs éléments pare-neige, **caractérisé en ce que** les éléments pare-neige présentent la forme d'une tubulure (2, 10, 12) dont l'aire de section, dans l'état de montage, s'étend de façon essentiellement parallèle au versant, et que les éléments pare-neige individuels sont disposés chacun autour d'un plateau de fixation (14).

2. Toit en pente revêtu d'une feuille, qui présente un versant (7), une gouttière et une rive de faîtage, dans lequel des plateaux de fixation (14) sont prévus sur le versant, lesquels servent à la fixation d'un panneau d'étanchéité de toit (24), en tant que surface de toit, par assemblage (18) avec une substructure de toit (20), et le toit présente plusieurs éléments pare-neige, **caractérisé en ce que** les éléments pare-neige présentent la forme d'une tubulure (2, 10, 12) ou d'un tourillon ou d'un bouchon tubulaire (30) dont les aires de section, dans l'état de montage, s'étendent de façon essentiellement parallèle au versant, et que les éléments pare-neige individuels sont disposés chacun sur un plateau de fixation (14).

3. Toit suivant la revendication 1, **caractérisé en ce que** les éléments pare-neige sont soudés durablement au moyen d'une solution diluée PVC, CPE ou EVA avec la surface de toit (7) revêtue d'une feuille ou sont collés par une colle appropriée.

4. Toit suivant la revendication 2, **caractérisé en ce que** les éléments pare-neige sont collés avec les plateaux de fixation (14) par une colle appropriée.

5. Toit suivant l'une des revendications 2 et 4, **caractérisé en ce que** les éléments pare-neige en forme d'un tourillon ou d'un bouchon tubulaire présentent l'aire de section d'un triangle (12), d'un rectangle (10), d'un cylindre droit (2) ou se modifiant dans son diamètre, d'un trapèze ou d'un polygone.

6. Toit suivant l'une des revendications 1 à 5, **caractérisé en ce que** la paroi (3) des éléments pare-neige, réalisés sous forme de tubulures (2, 10, 12), présente, dans la zone de sa section la plus basse, au moins une ouverture (5) en tant qu'évacuation de l'élément pare-neige pour de la neige ou de l'eau glacée fondue.

7. Toit suivant la revendication 6, **caractérisé en ce que** la au moins une ouverture (5) de l'élément pare-neige respectif présente une forme semi-circulaire, triangulaire, rectangulaire ou trapézoïdale.

8. Toit suivant l'une des revendications 1 à 7, **caractérisé en ce que** les éléments pare-neige sont formés d'une matière plastique, en particulier de PVC, CPE ou EVA.

9. Toit suivant l'une des revendications 1 à 8, **caractérisé en ce que** plusieurs éléments pare-neige sont juxtaposés en rangées parallèlement à la rive de faîtage du toit revêtu de feuille.

10. Toit suivant la revendication 9, **caractérisé en ce que** les éléments pare-neige sont disposés en déport mutuel dans des rangées adjacentes.

11. Toit suivant l'une des revendications 9 et 10, **caractérisé en ce que** les distances entre les éléments pare-neige sont égales dans une rangée.

12. Toit suivant l'une des revendications 9 à 11, **caractérisé en ce que** les distances des rangées d'éléments pare-neige sont plus élevées de la gouttière à la rive de faîtage du toit recouvert d'une feuille.

13. Toit suivant l'une des revendications 1 à 12, **caractérisé en ce que** les plusieurs éléments pare-neige, montés sur ce dernier, forment un dispositif pare-neige.
